# EUROPÄISCHE PATENTSCHRIFT

(11) **EP 3 832 050 B1**
(45) Veröffentlichungstag und Bekanntmachung des Hinweises auf die Patenterteilung: **22.03.2023**
(21) Anmeldenummer: 20211229.8
(22) Anmeldetag: 02.12.2020
(51) Int. Cl.: E04F 13/06

(54) **ABSCHLUSSPROFIL**
END PROFILE
PROFILÉ DE FINITION

(30) Priorität: 02.12.2019 DE 102019132695
(43) Veröffentlichungstag der Anmeldung: 09.06.2021
(62) Teilanmeldung aus: 23150230.3
(73) Patentinhaber: Protektorwerk Florenz Maisch GmbH & Co. KG, 76571 Gaggenau (DE)
(72) Erfinder: Kärst, Matthias, 76437 Rastatt (DE); Klumpp, Jochen, 76461 Muggensturm (DE)
(74) Vertreter: Manitz Finsterwald Patent- und Rechtsanwaltspartnerschaft mbB

(56) Entgegenhaltungen:
- WO-A1-01/88304
- AT-U1- 6 819
- DE-A1- 10 066 070
- DE-U1-202009 011 103

## Beschreibung

Die vorliegende Erfindung betrifft ein Abschlussprofil für Dämmstoff-Elemente mit einem sich in einer Längsrichtung erstreckenden Profilkörper, der einen Einsteckschenkel umfasst, wobei der Einsteckschenkel zum Einstecken zwischen ein Dämmstoff-Element und einen benachbarten Baukörper, insbesondere eine Bodenfläche, ausgebildet ist und zwei Flachseiten aufweist, die derart einander entgegengesetzt sind, dass im eingesteckten Zustand des Einsteckschenkels eine der Flachseiten dem Dämmstoff-Element und die andere Flachseite dem Baukörper zugewandt ist.

Solche Abschlussprofile werden dazu verwendet, einer aus Dämmstoff-Elementen zusammengesetzten Gebäudedämmung einen sauberen Abschluss zu verleihen. Die Dämmstoff-Elemente können hierbei insbesondere derart an einer Wand montiert sein, dass ein Spalt zwischen der Unterseite der Dämmung und dem Boden besteht. Daher ist eine benachbarte Anordnung eines Dämmstoff-Elements und eines Baukörpers im Sinne der vorliegenden Offenbarung nicht so zu verstehen, dass das Dämmstoff-Element den Baukörper berührt. Ein Spalt oder eine Fuge zwischen der Unterseite der Dämmung und dem Boden verhindert, dass die Dämmstoff-Elemente bei feuchtem Boden in der Feuchtigkeit stehen, und wirkt so einer Schimmelbildung entgegen.

Für die Montage von Abschlussprofilen der genannten Art reicht es im Allgemeinen aus, deren Einsteckschenkel in den Spalt zwischen den Dämmstoff-Elementen und dem Baukörper einzustecken. Anschließend können die Abschlussprofile eingeputzt werden.

In der Praxis hat es sich jedoch als schwierig erwiesen, Abschlussprofile der genannten Art zuverlässig in ihren gewünschten Einbaulagen zu halten. Insbesondere können die Abschlussprofile zum Wackeln und/oder zum Verrutschen neigen, weil die Einsteckschenkel im Allgemeinen flacher sind als die Spaltbreite. Eine Befestigung mittels Verschrauben, Verkleben oder dergleichen ist jedoch mit einem unerwünschten Zusatzaufwand verbunden.

Die DE 20 2009 011103 U1 offenbart eine Sockelprofilleiste für Dämmstoffplatten, die einen Basisschenkel mit einer Dichtlippe umfasst.

In der AT 6 819 U1 ist ein Laibungsanschlussprofil offenbart, das eine gestapelte Anordnung aus einem Dichtungsschenkel und einem Außenschenkel aufweist. An der Unterseite des Dichtungsschenkels sind Dichtlippen aus einem elastischen Material vorgesehen.

Die DE 100 66 070 A1 offenbart eine Profilleiste, bei welcher eine streifenförmige Lasche über eine Schwächungszone geringerer Dicke mit der Profilleiste zusammenhängt und an der Schwächungszone von der Profilleiste abtrennbar ist.

Es ist eine Aufgabe der Erfindung, die Positionsfestlegung von Abschlussprofilen mit Einsteckschenkeln zu verbessern.

Die Lösung der Aufgabe erfolgt durch ein Abschlussprofil mit den Merkmalen des Anspruchs 1.

Erfindungsgemäß ist an dem Einsteckschenkel wenigstens eine federnde Lippe angeordnet, die von einer der Flachseiten absteht und sich in der Längsrichtung erstreckt.

Aufgrund ihrer federnden Wirkung drückt die Lippe den Einsteckschenkel gegen das Dämmstoff-Element und hält so das Abschlussprofil in Position. Der Einsteckschenkel wird durch die federnde Lippe zwischen dem Dämmstoff-Element und dem Baukörper verspannt. Dadurch wird ein Wackeln oder Verrutschen des Abschlussprofils vermieden, ohne dass hierfür separate Befestigungsmittel nötig wären. Aufgrund der Federwirkung der Lippe können mit einem erfindungsgemäßen Abschlussprofil Spalte oder Fugen unterschiedlicher Breite abgedichtet werden.

Die federnde Lippe kann aus einem elastischen Material gebildet sein, so dass sich die Federwirkung durch die Elastizität der Lippe selbst ergibt. Alternativ könnte die federnde Lippe als starres Bauteil ausgeführt sein und über ein Federelement mit dem Einsteckschenkel in Verbindung stehen.

Erfindungsgemäß sind an dem Einsteckschenkel mehrere federnde Lippen angeordnet, die von der gleichen Flachseite abstehen und parallel zueinander verlaufen. Das heißt also, es ist eine lamellenartige Anordnung von federnden Lippen am Einsteckschenkel vorgesehen. Dies gewährleistet auch bei relativ dünner Ausgestaltung der Lippen eine zuverlässige Federwirkung. Vorzugsweise sind die mehreren federnden Lippen identisch geformt.

Der Einsteckschenkel weist eine sich in der Längsrichtung erstreckende Sollbruchstelle auf, wobei auf jeder Seite der Sollbruchstelle wenigstens eine federnde Lippe angeordnet ist. Die Sollbruchstelle ermöglicht eine einfache und schnelle Reduzierung der Schenkelbreite, falls dies aufgrund der Einbausituation gewünscht ist. Da nach dem Entfernen des entsprechenden Schenkelteils wenigstens eine federnde Lippe am Profilkörper verbleibt, kann auch das reduzierte Abschlussprofil zuverlässig im Spalt zwischen dem Dämmstoff-Element und dem Baukörper verspannt werden.

Die Erfindung sieht vor, dass an dem Einsteckschenkel wenigstens drei federnde Lippen angeordnet sind, die von der gleichen Flachseite abstehen und parallel zueinander verlaufen, wobei der Einsteckschenkel mit einem Putzschenkel in Verbindung steht und wenigstens zwei der wenigstens drei federnden Lippen zwischen dem Putzschenkel und der Sollbruchstelle angeordnet sind. Bei dieser Ausgestaltung ist sichergestellt, dass nach dem Entfernen des vom Putzschenkel weg weisenden Schenkelteils wenigstens zwei federnde Lippen am Profilkörper verbleiben. Somit kann sich das reduzierte Abschlussprofil zuverlässig und insbesondere ohne Verkippen am Baukörper abstützen.

Bevorzugt steht die wenigstens eine federnde Lippe von derjenigen Flachseite des Einsteckschenkels ab, die für eine Zuwendung zum Baukörper vorgesehen ist. Insbesondere kann die wenigstens eine federnde Lippe von einer Unterseite des Einsteckschenkels abstehen. Dies ist insofern vorteilhaft, als sich die Lippe an dem im Allgemeinen harten Baukörper besonders gut abstützen kann.

Die wenigstens eine federnde Lippe kann direkt an den Einsteckschenkel angeformt sein. Der Einsteckschenkel und die federnde Lippe sind also einteilig ausgeführt. Eine solche einstückige Ausführung ist auch bei Weiterbildungen der Erfindung bevorzugt vorgesehen, bei denen mehr als eine federnde Lippe vorhanden ist, beispielsweise zwei oder drei federnde Lippen. Dies ermöglicht eine besonders kostengünstige Herstellung und sorgt für eine hohe Stabilität des Profilkörpers. Außerdem ist bei einer einteiligen Ausführung von Einsteckschenkel und federnder Lippe die Dichtwirkung besonders ausgeprägt. Prinzipiell könnte die federnde Lippe auch als separates Bauteil ausgeführt sein, das am Einsteckschenkel befestigt ist.

Bevorzugt erstreckt sich die wenigstens eine federnde Lippe über die gesamte Länge des Einsteckschenkels hinweg. Eine derartige federnde Lippe verschließt eine zwischen dem Einsteckschenkel und dem Baukörper gebildete Fuge und wirkt dadurch dem Eintritt von Feuchtigkeit in die Fuge, beispielsweise infolge von Schlagregen, entgegen. Die zwischen dem Einsteckschenkel und dem Baukörper gebildete Fuge wird also durch eine federnde Lippe, die sich über die gesamte Länge des Einsteckschenkels hinweg erstreckt, vollflächig abgedichtet. Grundsätzlich könnte die federnde Lippe auch bezogen auf ihre Längserstreckung unterbrochen sein.

Gemäß einer Ausführungsform der Erfindung ist die wenigstens eine federnde Lippe flächig. Das heißt die Lippe ist vorzugsweise als flache Zunge, Lamelle oder dergleichen ausgestaltet. Dies spart Gewicht und Kosten. Bei Fertigung aus einem elastischen Material ergibt sich für ein flaches Bauteil eine besonders günstige Federwirkung.

Gemäß einer weiteren Ausführungsform der Erfindung weist die wenigstens eine federnde Lippe, in einer quer zur Längsrichtung verlaufenden Querschnittsebene betrachtet, einen gekrümmten Verlauf auf. Dies unterstützt die federnde Wirkung und sorgt zudem für einen dichtenden Anschluss an den Baukörper.

Eine spezielle Ausgestaltung der Erfindung sieht vor, dass der gekrümmte Verlauf wenigstens näherungsweise viertelkreisförmig ist. Dies hat sich hinsichtlich der federnden Wirkung sowie der Abdichtung gegenüber dem Baukörper als besonders günstig erwiesen.

Die wenigstens eine federnde Lippe kann auch, in einer quer zur Längsrichtung verlaufenden Querschnittsebene betrachtet, einen geradlinigen Verlauf aufweisen, insbesondere in einem Auslieferungszustand. Eine solche federnde Lippe kann insbesondere schräg zur betreffenden Flachseite des Einsteckschenkels ausgerichtet sein.

Gemäß einer weiteren Ausführungsform der Erfindung ist die wenigstens eine federnde Lippe zu ihrem freien Ende hin verjüngt. Dadurch ergibt sich eine besonders schmale Abschlusskante, die gut am Baukörper anliegen kann. Es hat sich herausgestellt, dass eine zu ihrem freien Ende hin verjüngte federnde Lippe auch dann die gewünschte haltende Wirkung entfaltet, wenn sie wie vorstehend angegeben im Querschnitt geradlinig verläuft. Eine solche Lippe krümmt sich im montierten Zustand des Abschlussprofils weg und dient ebenso als Abstandhalter wie eine von vornherein gekrümmte Lippe.

Gemäß einer weiteren Ausführungsform der Erfindung ist zwischen wenigstens zwei der mehreren federnden Lippen ein sich in der Längsrichtung erstreckendes Dichtelement an der betreffenden Flachseite des Einsteckschenkels befestigt. Dadurch kann die Abdichtung gegenüber dem Baukörper weiter erhöht werden. Als Dichtelement kann insbesondere ein vorkomprimiertes Fugendichtband oder Quellband vorgesehen sein.

Alternativ oder zusätzlich kann zwischen wenigstens zwei der mehreren federnden Lippen ein sich in der Längsrichtung erstreckender Befestigungsbereich zum Anbringen eines Dichtelements an der betreffenden Flachseite des Einsteckschenkels vorgesehen sein. Der Befestigungsbereich, beispielsweise eine Klebezone, kann zum nachträglichen Anbringen eines Dichtelements, beispielsweise auf der Baustelle, genutzt werden.

Es kann vorgesehen sein, dass der Profilkörper einen flächigen Putzschenkel umfasst, der quer, insbesondere senkrecht, zu dem Einsteckschenkel ausgerichtet ist. Der Putzschenkel kann eine Lochung aufweisen, welche eine Putzverkrallung fördert. Weiterhin kann an dem Putzschenkel ein flächiges Anputzelement, insbesondere ein Gewebe, angebracht sein, beispielsweise durch Vernähen, Verkleben oder Verschweißen, insbesondere Ultraschallschweißen.

Gemäß einer weiteren Ausführungsform der Erfindung steht die wenigstens eine federnde Lippe von einer von dem Putzschenkel weg weisenden Flachseite des Einsteckschenkels ab. Die Lippe kann sich dann am Baukörper abstützen, während der Putzschenkel zum Verputzen der Dämmung verwendet werden kann.

Es kann vorgesehen sein, dass der Putzschenkel mit einem längsseitigen Randbereich des Einsteckschenkels in Verbindung steht, insbesondere wobei die wenigstens eine federnde Lippe eine freie Längskante aufweist und derart gekrümmt ist, dass die freie Längskante in Richtung des Putzschenkels weist. Eine Krümmung der federnden Lippe zum Putzschenkel hin ist insofern vorteilhaft, als die federnde Lippe dann beim Einstecken des Einsteckschenkels glatt über den Baukörper gleitet und sich nicht sperrt. Außerdem kann auf die genannte Weise von der Putzseite her eindringendes Wasser besonders effektiv abgehalten werden.

Der Profilkörper kann eine flächige Abreißlasche umfassen, die zumindest im Wesentlichen parallel zum Einsteckschenkel verläuft und lösbar mit diesem verbunden ist. An der Abreißlasche kann eine Schutzfolie zum Schutz der nicht einzuputzenden Baukörperabschnitte befestigt werden. Zum Entfernen der Schutzfolie kann die Abreißlasche vom Profilkörper gelöst werden.

Bevorzugt ist die Federsteifigkeit der Lippe höher als bei herkömmlichen Dichtlippen, die aus einem vergleichsweise weichen Material hergestellt sind, das sich insbesondere von dem Material des Bauteils, an dem die Dichtlippe angebracht ist, unterscheidet. Erfindungsgemäß ist bevorzugt vorgesehen, dass - wie bereits erwähnt - die oder jede federnde Lippe einteilig mit dem Einsteckschenkel ausgebildet ist.

Die wenigstens eine federnde Lippe ist vorzugsweise aus Hart-Polyvinylchlorid (PVC-U) oder aus Metall gebildet. Dies sorgt für eine relativ hohe Federsteifigkeit der federnden Lippe und somit für einen festen Sitz des Profilkörpers zwischen dem Baukörper und dem Dämmstoff-Element.

Es kann vorgesehen sein, dass der Profilkörper eine Anlagefläche aufweist, die zum Anlegen an den Baukörper ausgebildet ist und eine Anlageebene definiert, wobei die wenigstens eine federnde Lippe, insbesondere in einem unverformten Ausgangszustand, in Richtung des Baukörpers über die Anlageebene übersteht. Dadurch ist sichergestellt, dass sich die federnde Lippe unter ausreichender Verformung am Baukörper abstützen kann, um ein Verspannen des Profilkörpers zwischen Baukörper und Dämmstoff-Element zu ermöglichen. Insbesondere kann die federnde Lippe weiter von einer für eine Zuwendung zum Baukörper vorgesehenen Flachseite des Einsteckschenkels abstehen als ein ebenfalls von dieser Flachseite abstehender, die Anlagefläche aufweisender Stützabschnitt des Profilkörpers.

Weiterbildungen der Erfindung sind auch den abhängigen Ansprüchen, der Beschreibung sowie den beigefügten Zeichnungen zu entnehmen.

Die Erfindung wird nachfolgend beispielhaft anhand der Zeichnungen beschrieben.
- Fig. 1: ist eine vereinfachte Seitenansicht eines erfindungsgemäßen Abschlussprofils in einem eingebauten Zustand.
- Fig. 2: zeigt einen Profilkörper des in Fig. 1 dargestellten Abschlussprofils in vergrößerter Ansicht und von der entgegengesetzten Seite.
- Fig. 3: zeigt das Abschlussprofil gemäß Fig. 1 in perspektivischer Ansicht und in einem Auslieferungszustand.
- Fig. 4: zeigt einen Profilkörper eines gemäß einer alternativen Ausführungsform der Erfindung gestalteten Abschlussprofils in einer Seitenansicht.
- Fig. 5: zeigt ein Abschlussprofil mit einem gemäß Fig. 4 gestalteten Profilkörper in perspektivischer Ansicht und in einem Auslieferungszustand.

Das in den Fig. 1 bis 3 gezeigte, erfindungsgemäß gestaltete Abschlussprofil 11 umfasst einen länglichen Profilkörper 13, der vorzugsweise aus Kunststoff, beispielsweise Polyvinylchlorid, oder aus Metall, beispielsweise Blech, gefertigt ist. Der Profilkörper 13 weist in grundsätzlich bekannter Weise einen flächigen Einsteckschenkel 15, eine parallel zu diesem verlaufende flächige Abreißlasche 17 sowie einen quer dazu verlaufenden, ebenfalls flächigen Putzschenkel 19 auf. Wie in Fig. 3 erkennbar ist, weist der Putzschenkel 19 eine Lochung 21 für eine Putzverkrallung auf. Weiterhin ist ein Gewebe 23 am Putzschenkel 19 befestigt, beispielsweise angenäht, angeklebt oder angeschweißt.

An einem zwischen dem Putzschenkel 19 und der Abreißlasche 17 befindlichen Steg 18 ist eine Abzugskante 20 ausgebildet. Der Steg 18 ist über eine Weichanbindung 22 mit der Abreißlasche 17 gekoppelt.

Der Einsteckschenkel 15 ist zum Einstecken zwischen ein Dämmstoff-Element 25 und einen benachbarten Baukörper 27 ausgebildet. Bei der in Fig. 1 gezeigten Einbausituation ist das Dämmstoff-Element 25 an einer Wand 29 angeordnet und reicht im Wesentlichen bis zum Boden, welcher den Baukörper 27 bildet. Der Einsteckschenkel 15 ist in einen Spalt 30 eingeschoben, der zwischen dem Dämmstoff-Element 25 und dem Baukörper 27 gebildet ist. Ein erste, in Fig. 1 obere Flachseite 31 des Einsteckschenkels 15 ist dabei dem Dämmstoff-Element 25 zugewandt, während die entgegengesetzte zweite, im Bild untere Flachseite 32 dem Baukörper 27 zugewandt ist.

An der oberen Flachseite 31 des Einsteckschenkels 15 ist eine Anordnung von Rippen 60 vorgesehen. Die Rippen 60 verlaufen parallel zueinander und weisen einen abgerundeten Querschnitt auf. Durch einen Eingriff der Rippen 60 in das Material des Dämmstoff-Elements 25 wird die Anbindung des Abschlussprofils 11 an das Dämmstoff-Element 25 verbessert. Am Putzschenkel 19 sind ebenfalls Rippen 60 vorgesehen.

Von der unteren Flachseite 32 des Einsteckschenkels 15 stehen zwei federnde Lippen 35 ab, die nachfolgend genauer beschrieben werden.

Bei den federnden Lippen 35 handelt es sich vorzugsweise um flächige Strukturen, die sich parallel zueinander entlang einer Längsrichtung 37 (Fig. 3) des Profilkörpers 13 über dessen gesamte Länge hinweg erstrecken. Bevorzugt sind die federnden Lippen 35 direkt an den Einsteckschenkel 15 angeformt. Wie insbesondere in der vergrößerten Darstellung gemäß Fig. 2 erkennbar ist, weisen die federnden Lippen 35 quer zur Längsrichtung 37 betrachtet einen gekrümmten Verlauf auf. Die Richtung der Krümmung ist hierbei jeweils so gewählt, dass die freien Längskanten 39 in Richtung des Putzschenkels 19 weisen. Bei dem dargestellten Ausführungsbeispiel ist der gekrümmte Verlauf jeweils näherungsweise viertelkreisförmig. Mit anderen Worten sind die federnden Lippen 35 zum Putzschenkel 19 hin gebogen. Wie dargestellt sind außerdem die Anfangsabschnitte 40 der federnden Lippen 35 dicker als die Endabschnitte 45, das heißt die federnden Lippen 35 sind jeweils zu den freien Längskanten 39 hin verjüngt.

Wenn der Einsteckschenkel 15 wie in Fig. 1 gezeigt zwischen das Dämmstoff-Element 25 und den Baukörper 27 eingesteckt ist, stützen sich die federnden Lippen 35 am Baukörper 27 ab und drücken den Einsteckschenkel 15 nach oben gegen das Dämmstoff-Element 25. Dadurch ist das Abschlussprofil 11 in der gewünschten Einbaulage fixiert und kann unter Verwendung des Putzschenkels 19 sowie des Gewebes 23 eingeputzt werden. Da die federnden Lippen 35 außerdem den Spalt 30 vollständig abdecken, sorgen sie auch für eine Abdichtung. Insbesondere wird von den federnden Lippen 35 bei einem Schlagregenereignis Feuchtigkeit von der Wand 29 ferngehalten. Sollte eine stärkere Verklemmung des Einsteckschenkels 15 im Spalt 30 oder eine weiter verbesserte Abdichtung gewünscht sein, können an dem Einsteckschenkel 15 auch mehr als zwei, beispielsweise drei bis fünf, federnde Lippen 35 vorgesehen sein. Weiterhin kann für eine zusätzliche Abdichtung ein komprimiertes Fugendichtband 47 an der zweiten Flachseite 32 des Einsteckschenkels 15 befestigt sein, wie in Fig. 1 durch gestrichelte Linien angezeigt ist. Vorzugsweise ist das Fugendichtband 47 zwischen den beiden federnden Lippen 35 angeordnet. Weiterhin ist es bevorzugt, dass sich das Fugendichtband 47 wie die federnden Lippen 35 über die gesamte Länge des Profilkörpers 13 hinweg erstreckt.

In Fig. 1 ist zwischen der Abreißlasche 17 und dem Baukörper 27 ein Luftspalt 65 gezeigt. Die Abreißlasche 17 kann jedoch, beispielsweise aufgrund des Gewichts oder der vorgesehenen Anordnung des Dämmstoff-Elements 25, am Baukörper 27 anliegen, wobei die Unterseite der Abreißlasche 17 eine Anlagefläche 70 (Fig. 2) bildet, die eine Anlageebene 71 definiert. Wie in Fig. 2 erkennbar ist, stehen die federnden Lippen 35 deutlich in Richtung des Baukörpers 27 über die Anlageebene 71 über, zumindest solange sie unverformt sind. Deshalb können sich die federnden Lippen 35 unter relativ ausgeprägter Verformung am Baukörper 27 abstützen. In Verbindung mit einer relativ hohen Steifigkeit der federnden Lippen 35 wird durch den Überstand ein zuverlässiges Verspannen des Profilkörpers 13 zwischen dem Baukörper 27 und dem Dämmstoff-Element 25 erreicht.

In Fig. 2 ist eine Sollbruchstelle 50 des Einsteckschenkels 15 erkennbar, die sich in der Längsrichtung 37 erstreckt. Durch Ablösen des dem Putzschenkel 19 abgewandten Teils des Einsteckschenkels 15 entlang der Sollbruchstelle 50 kann dessen Breite in einfacher Weise reduziert werden, falls zum Beispiel das Abschlussprofil 11 mit dünneren Dämmstoff-Elementen 25 verwendet werden soll. Da auf beiden Seiten der Sollbruchstelle 50 federnde Lippen 35 vorhanden sind, ist die positionsfixierende und abdichtende Funktion des Abschlussprofils 11 auch nach einer Breitenverringerung des Einsteckschenkels 15 vorhanden.

Das erfindungsgemäße Abschlussprofil 11 eignet sich insbesondere für Fassadensanierungen, bei welchen angrenzende Bauteile nicht überarbeitet werden sollen, wie dies zum Beispiel bei der Sanierung von Laubengängen häufig der Fall ist. Das Abschlussprofil 11 wird hierbei zwischen der unteren Kante des Dämmstoff-Elements 25 und dem Baukörper 27 eingeschoben. Anschließend werden das Abschlussprofil 11 und das Dämmstoff-Element 25 durch Aufbringen von Putzmörtel eingeputzt, wobei in bekannter Weise die Abzugskante 20 des Profilkörpers 13 zum Abziehen verwendet wird. Gegebenenfalls kann während des Verputzens eine Spritzschutzfolie (nicht dargestellt) an der Abreißlasche 17 festgeklebt sein. Nach Fertigstellung der Putzschicht wird die Abreißlasche 17 entfernt.

Die Anordnung von federnden Lippen 35 an der unteren Flachseite 32 des Einsteckschenkels 15 sorgt nicht nur für eine zuverlässige Positionsfestlegung des Abschlussprofils 11, sondern verbessert auch die Abdichtung des Spalts 30.

Die Fig. 4 und 5 zeigen ein alternativ gestaltetes erfindungsgemäßes Abschlussprofil 11', das wie das in den Fig. 1 bis 3 gezeigte Abschlussprofil 11 einen länglichen Profilkörper 13' mit einem flächigen Einsteckschenkel 15, einer parallel zu diesem verlaufenden flächigen Abreißlasche 17 sowie einem quer dazu verlaufenden Putzschenkel 19 aufweist. Gleiche oder gleich wirkende Elemente sind in den Fig. 4 und 5 mit den gleichen Bezugszeichen bezeichnet wie in Fig. 2 und 3.

Im Unterschied zur Ausführungsform gemäß Fig. 2 und 3 sind an dem in Fig. 4 gezeigten Einsteckschenkel 15 nicht zwei, sondern drei federnde Lippen 35 angeordnet. Die zwei im Bild links gelegenen federnden Lippen 35 sind zwischen dem Putzschenkel 19 und der Sollbruchstelle 50 angeordnet, während die im Bild rechts gelegene federnde Lippe 35 auf derjenigen Seite der Sollbruchstelle 50 angeordnet ist, die dem Putzschenkel 19 abgewandt ist. Wenn dieser Schenkelteil abgebrochen und entfernt wird, verbleiben zwei federnde Lippen 35 am Profilkörper 13`. Das dementsprechend verschmälerte Abschlussprofil 11' kann sich mittels der zwei verbliebenen federnden Lippen 35 zuverlässig und ohne Verkippen am Boden abstützen.

Zwischen den beiden federnden Lippen 35, die zwischen dem Putzschenkel 19 und der Sollbruchstelle 50 angeordnet sind, ist ein Fugendichtband 47 angeordnet. Dieses kann wie in Fig. 4 gezeigt den Raum zwischen den federnden Lippen 35 im Wesentlichen vollständig ausfüllen. Das Fugendichtband 47 kann auch zwischen den federnden Lippen 35 eingeklemmt sein, so dass keine separate Befestigung wie zum Beispiel eine Verklebung notwendig ist. Bei dem Fugendichtband 47 kann es sich um ein Quellband oder um ein Kompriband handeln.

### Bezugszeichenliste

- 11, 11': Abschlussprofil
- 13, 13': Profilkörper
- 15: Einsteckschenkel
- 17: Abreißlasche
- 18: Steg
- 19: Putzschenkel
- 20: Abzugskante
- 21: Lochung
- 22: Weichanbindung
- 23: Gewebe
- 25: Dämmstoff-Element
- 27: Baukörper
- 29: Wand
- 30: Spalt
- 31: obere Flachseite
- 32: untere Flachseite
- 35: federnde Lippe
- 37: Längsrichtung
- 39: freie Längskante
- 40: Anfangsabschnitt
- 45: Endabschnitt
- 47: Fugendichtband
- 50: Sollbruchstelle
- 60: Rippe
- 65: Luftspalt
- 70: Anlagefläche
- 71: Anlageebene

## Patentansprüche

1. Abschlussprofil (11, 11') für Dämmstoff-Elemente (25) mit einem sich in einer Längsrichtung (37) erstreckenden Profilkörper (13, 13'), der einen Einsteckschenkel (15) umfasst,
wobei der Einsteckschenkel (15) zum Einstecken zwischen ein Dämmstoff-Element (25) und einen benachbarten Baukörper (27), insbesondere eine Bodenfläche, ausgebildet ist und zwei Flachseiten (31, 32) aufweist, die derart einander entgegengesetzt sind, dass im eingesteckten Zustand des Einsteckschenkels (15) eine der Flachseiten (31) dem Dämmstoff-Element (25) und die andere Flachseite (32) dem Baukörper (27) zugewandt ist, wobei an dem Einsteckschenkel (15) wenigstens eine federnde Lippe (35) angeordnet ist, die von einer der Flachseiten (31, 32) absteht und sich in der Längsrichtung (37) erstreckt,
**dadurch gekennzeichnet, dass**
an dem Einsteckschenkel (15) mehrere federnde Lippen (35) angeordnet sind, die von der gleichen Flachseite (31, 32) abstehen und parallel zueinander verlaufen, wobei
der Einsteckschenkel (15) eine sich in der Längsrichtung (37) erstreckende Sollbruchstelle (50) aufweist und auf jeder Seite der Sollbruchstelle (50) wenigstens eine federnde Lippe (35) angeordnet ist, wobei an dem Einsteckschenkel (15) wenigstens drei federnde Lippen (35) angeordnet sind, die von der gleichen Flachseite (31, 32) abstehen und parallel zueinander verlaufen, wobei der Einsteckschenkel (15) mit einem Putzschenkel (19) in Verbindung steht und wenigstens zwei der wenigstens drei federnden Lippen (35) zwischen dem Putzschenkel (19) und der Sollbruchstelle (50) angeordnet sind.

2. Abschlussprofil nach Anspruch 1,
**dadurch gekennzeichnet,**
**dass** die wenigstens eine federnde Lippe (35) von derjenigen Flachseite (32) des Einsteckschenkels (15) absteht, die für eine Zuwendung zum Baukörper (27) vorgesehen ist.

3. Abschlussprofil nach Anspruch 1 oder 2,
**dadurch gekennzeichnet,**
**dass** die wenigstens eine federnde Lippe (35) direkt an den Einsteckschenkel (15) angeformt ist.

4. Abschlussprofil nach einem der vorstehenden Ansprüche,
**dadurch gekennzeichnet,**
**dass** sich die wenigstens eine federnde Lippe (35) über die gesamte Länge des Einsteckschenkels (15) hinweg erstreckt und/oder
**dass** die wenigstens eine federnde Lippe (35) flächig ist.

5. Abschlussprofil nach einem der vorstehenden Ansprüche,
**dadurch gekennzeichnet,**
**dass** die wenigstens eine federnde Lippe (35), in einer quer zur Längsrichtung (37) verlaufenden Querschnittsebene betrachtet, einen gekrümmten Verlauf aufweist, insbesondere wobei
der gekrümmte Verlauf wenigstens näherungsweise viertelkreisförmig ist, oder
**dass** die wenigstens eine federnde Lippe, in einer quer zur Längsrichtung (37) verlaufenden Querschnittsebene betrachtet, einen geradlinigen Verlauf aufweist.

6. Abschlussprofil nach einem der vorstehenden Ansprüche,
**dadurch gekennzeichnet,**
**dass** die wenigstens eine federnde Lippe (35) zu ihrem freien Ende hin verjüngt ist.

7. Abschlussprofil nach einem der vorstehenden Ansprüche,
**dadurch gekennzeichnet,**
**dass** zwischen wenigstens zwei der mehreren federnden Lippen (35) ein sich in der Längsrichtung (37) erstreckendes Dichtelement (47) an der betreffenden Flachseite (31, 32) des Einsteckschenkels (15) befestigt ist und/oder
**dass** zwischen wenigstens zwei der mehreren federnden Lippen (35) ein sich in der Längsrichtung (37) erstreckender Befestigungsbereich zum Anbringen eines Dichtelements (47) an der betreffenden Flachseite (31, 32) des Einsteckschenkels (15) vorgesehen ist.

8. Abschlussprofil nach einem der vorstehenden Ansprüche,
**dadurch gekennzeichnet,**
**dass** der Profilkörper (13, 13') einen flächigen Putzschenkel (19) umfasst, der quer, insbesondere senkrecht, zu dem Einsteckschenkel (15) ausgerichtet ist, insbesondere wobei
die wenigstens eine federnde Lippe (35) von einer von dem Putzschenkel (19) weg weisenden Flachseite (32) des Einsteckschenkels (15) absteht.

9. Abschlussprofil nach Anspruch 8,
**dadurch gekennzeichnet,**
**dass** der Putzschenkel (19) mit einem längsseitigen Randbereich des Einsteckschenkels (15) in Verbindung steht, insbesondere wobei die wenigstens eine federnde Lippe (35) eine freie Längskante (39) aufweist und derart gekrümmt ist, dass die freie Längskante (39) in Richtung des Putzschenkels (19) weist.

10. Abschlussprofil nach einem der vorstehenden Ansprüche,
**dadurch gekennzeichnet,**
**dass** der Profilkörper (13, 13') eine flächige Abreißlasche (17) umfasst, die zumindest im Wesentlichen parallel zum Einsteckschenkel (15) verläuft und lösbar mit diesem verbunden ist.

11. Abschlussprofil nach einem der vorstehenden Ansprüche,
**dadurch gekennzeichnet,**
**dass** die wenigstens eine federnde Lippe (35) aus Hart-Polyvinylchlorid (PVC-U) oder aus Metall gebildet ist.

12. Abschlussprofil nach einem der vorstehenden Ansprüche,
**dadurch gekennzeichnet,**
**dass** der Profilkörper (13, 13') eine Anlagefläche (70) aufweist, die zum Anlegen an den Baukörper (27) ausgebildet ist und eine Anlageebene (71) definiert, wobei die wenigstens eine federnde Lippe (35), insbesondere in einem unverformten Ausgangszustand, in Richtung des Baukörpers (27) über die Anlageebene (71) übersteht.

## Claims

1. An end profile (11, 11') for insulating material elements (25) comprising a profile body (13, 13') which extends in a longitudinal direction (37) and which comprises a plug-in limb (15),
wherein the plug-in limb (15) is configured for a plugging in between an insulating material element (25) and an adjacent structural body (27), in particular a base surface, and has two flat sides (31, 32) which are opposed to one another such that, in the plugged-in state of the plug-in limb (15), one of the flat sides (31) faces the insulating material element (25) and the other flat side (32) faces the structural body (27),
wherein at least one resilient lip (35) is arranged at the plug-in limb (15), projects from one of the flat sides (31, 32) and extends in the longitudinal direction (37),
**characterized in that**
a plurality of resilient lips (35) are arranged at the plug-in limb (15), project from the same flat side (31, 32) and extend in parallel with one another, wherein
the plug-in limb (15) has a desired breakage point (50) extending in the longitudinal direction (37) and at least one resilient lip (35) is arranged at each side of the desired breakage point (50), wherein
at least three resilient lips (35) are arranged at the plug-in limb (15), project from the same flat side (31, 32) and extend in parallel with one another, wherein the plug-in limb (15) is in connection with a plaster limb (19) and at least two of the at least three resilient lips (35) are arranged between the plaster limb (19) and the desired breakage point (50).

2. An end profile in accordance with claim 1,
**characterized in that**
the at least one resilient lip (35) projects from that flat side (32) of the plug-in limb (15) which is provided for facing the structural body (27).

3. An end profile in accordance with claim 1 or claim 2,
**characterized in that**
the at least one resilient lip (35) is directly molded to the plug-in limb (15).

4. An end profile in accordance with any one of the preceding claims, **characterized in that**
the at least one resilient lip (35) extends along the total length of the plug-in limb (15) and/or
**in that** the at least one resilient lip (35) is areal.

5. An end profile in accordance with any one of the preceding claims, **characterized in that**
the at least one resilient lip (35), viewed in a cross-sectional plane extending transversely to the longitudinal direction (37), has a curved course, in particular wherein
the curved course is at least approximately of quadrant shape, or
**in that** the at least one resilient lip, viewed in a cross-sectional plane extending transversely to the longitudinal direction (37), has a rectilinear course.

6. An end profile in accordance with any one of the preceding claims, **characterized in that**
the at least one resilient lip (35) is tapered towards its free end.

7. An end profile in accordance with any one of the preceding claims, **characterized in that**
a sealing element (47) extending in the longitudinal direction (37) is fastened to the respective flat side (31, 32) of the plug-in limb (15) between at least two of the plurality of resilient lips (35), and/or
**in that** a fastening region extending in the longitudinal direction (37) for attaching a sealing element (47) to the respective flat side (31, 32) of the plug-in limb (15) is provided between at least two of the plurality of resilient lips (35).

8. An end profile in accordance with any one of the preceding claims, **characterized in that**
the profile body (13, 13') comprises an areal plaster limb (19) which is oriented transversely, in particular perpendicular, to the plug-in limb (15), in particular wherein
the at least one resilient lip (35) projects away from a flat side (32) of the plug-in limb (15) facing away from the plaster limb (19).

9. An end profile in accordance with claim 8,
**characterized in that**
the plaster limb (19) is in connection with a longitudinal marginal region of the plug-in limb (15), in particular with the at least one resilient lip (35) having a free longitudinal edge (39) and being curved such that the free longitudinal edge (39) faces in the direction of the plaster limb (19).

10. An end profile in accordance with any one of the preceding claims, **characterized in that**
the profile body (13, 13') comprises an areal tear-off tab (17) which extends at least substantially in parallel with the plug-in limb (15) and is releasably connected thereto.

11. An end profile in accordance with any one of the preceding claims, **characterized in that**
the at least one resilient lip (35) is formed from hard polyvinyl chloride (PVC-U) or from metal.

12. An end profile in accordance with any one of the preceding claims, **characterized in that**
the profile body (13, 13') has a contact surface (70) which is configured to contact the structural body (27) and which defines a contact plane (71), with the at least one resilient lip (35), in particular in an undeformed starting state, projecting in the direction of the structural body (27) beyond the contact plane (71).

## Revendications

1. Profilé de finition (11, 11') pour éléments en matériau isolant (25), comprenant un corps de profilé (13, 13') s'étendant dans une direction longitudinale (37), qui comprend une aile d'enfichage (15),
l'aile d'enfichage (15) étant réalisée pour être enfichée entre un élément en matériau isolant (25) et un corps de construction (27) voisin, en particulier une surface de sol, et présentant deux faces plates (31, 32) qui sont opposées l'une à l'autre de telle sorte que, lorsque l'aile d'enfichage (15) est enfichée, l'une des faces plates (31) est tournée vers l'élément en matériau isolant (25) et l'autre face plate (32) est tournée vers le corps de construction (27),
au moins une lèvre élastique (35) étant disposée sur l'aile d'enfichage (15), qui fait saillie de l'une des faces plates (31, 32) et s'étend dans la direction longitudinale (37),
**caractérisé en ce que**
plusieurs lèvres élastiques (35) sont disposées sur l'aile d'enfichage (15), qui font saillie de la même face plate (31, 32) et qui s'étendent parallèlement les unes aux autres,
l'aile d'enfichage (15) présentant un emplacement destiné à la rupture (50) s'étendant dans la direction longitudinale (37), et au moins une lèvre élastique (35) étant disposée de part et d'autre de l'emplacement destiné à la rupture (50),
au moins trois lèvres élastiques (35) étant disposées sur l'aile d'enfichage (15), lesquelles font saillie de la même face plate (31, 32) et s'étendent parallèlement les unes aux autres, l'aile d'enfichage (15) étant en liaison avec une aile d'enduit (19), et au moins deux desdites au moins trois lèvres élastiques (35) étant disposées entre l'aile d'enduit (19) et l'emplacement destiné à la rupture (50).

2. Profilé de finition selon la revendication 1,
**caractérisé en ce que**
ladite au moins une lèvre élastique (35) fait saillie de la face plate (32) de l'aile d'enfichage (15) qui est prévue pour être tournée vers le corps de construction (27).

3. Profilé de finition selon la revendication 1 ou 2,
**caractérisé en ce que**
ladite au moins une lèvre élastique (35) est formée directement sur l'aile d'enfichage (15).

4. Profilé de finition selon l'une des revendications précédentes, **caractérisé en ce que**
ladite au moins une lèvre élastique (35) s'étend sur toute la longueur de l'aile d'enfichage (15), et/ou
**en ce que** ladite au moins une lèvre élastique (35) est surfacique.

5. Profilé de finition selon l'une des revendications précédentes, **caractérisé en ce que**
ladite au moins une lèvre élastique (35), vue dans un plan de section transversale s'étendant transversalement à la direction longitudinale (37), présente un tracé incurvé, en particulier
le tracé incurvé étant au moins approximativement en forme de quart de cercle, ou
**en ce que** ladite au moins une lèvre élastique, vue dans un plan de section transversale s'étendant transversalement à la direction longitudinale (37), présente un tracé rectiligne.

6. Profilé de finition selon l'une des revendications précédentes, **caractérisé en ce que**
ladite au moins une lèvre élastique (35) se rétrécit en direction de son extrémité libre.

7. Profilé de finition selon l'une des revendications précédentes, **caractérisé en ce que**
entre au moins deux desdites plusieurs lèvres élastiques (35), un élément d'étanchéité (47) s'étendant dans la direction longitudinale (37) est fixé sur la face plate correspondante (31, 32) de l'aile d'enfichage (15), et/ou entre au moins deux desdites plusieurs lèvres élastiques (35), une zone de fixation s'étendant dans la direction longitudinale (37) est prévue pour monter un élément d'étanchéité (47) sur la face plate correspondante (31, 32) de l'aile d'enfichage (15).

8. Profilé de finition selon l'une des revendications précédentes, **caractérisé en ce que**
le corps de profilé (13, 13') comprend une aile d'enduit surfacique (19) qui est orientée transversalement, en particulier perpendiculairement, à l'aile d'enfichage (15), en particulier
ladite au moins une lèvre élastique (35) faisant saillie d'une face plate (32) de l'aile d'enfichage (15) détournée de l'aile d'enduit (19).

9. Profilé de finition selon la revendication 8,
**caractérisé en ce que**
l'aile d'enduit (19) est en liaison avec une zone de bord longitudinale de l'aile d'enfichage (15), en particulier ladite au moins une lèvre élastique (35) présentant un bord longitudinal libre (39) et étant incurvée de telle sorte que le bord longitudinal libre (39) est dirigé vers l'aile d'enduit (19).

10. Profilé de finition selon l'une des revendications précédentes,
**caractérisé en ce que**
le corps de profilé (13, 13') comprend une patte d'arrachage surfacique (17) qui s'étend au moins sensiblement parallèlement à l'aile d'enfichage (15) et qui est reliée à celle-ci de manière amovible.

11. Profilé de finition selon l'une des revendications précédentes,
**caractérisé en ce que**
ladite au moins une lèvre élastique (35) est réalisée en chlorure de polyvinyle dur (PVC-U) ou en métal.

12. Profilé de finition selon l'une des revendications précédentes,
**caractérisé en ce que**
le corps de profilé (13, 13') présente une surface d'appui (70) qui est réalisée pour s'appliquer contre le corps de construction (27) et qui définit un plan d'appui (71), ladite au moins une lèvre élastique (35), en particulier dans un état initial non déformé, dépassant du plan d'appui (71) en direction du corps de construction (27).
